# EUROPÄISCHE PATENTSCHRIFT

(11) **EP 1 714 714 B1**
(45) Veröffentlichungstag und Bekanntmachung des Hinweises auf die Patenterteilung: **04.07.2007**
(21) Anmeldenummer: 05008381.5
(22) Anmeldetag: 18.04.2005
(51) Int. Cl.: B21D 17/04, B21D 53/30, B60B 25/04

(54) **Verfahren zum Formen einer Nut**
Method for forming a groove
Méthode pour le formage d'une rainure

(43) Veröffentlichungstag der Anmeldung: 25.10.2006
(73) Patentinhaber: Repkon Machine and Tool Industry & Trade Ltd., 34726 Kalamis-Istanbul (TR)
(72) Erfinder: Özsoy, Ahmet Neset Sahrayicedit Mah. Tepe Sok., Kadiköy-Istanbul (TR); Rolf, Bernhard, 33428 Harsenwinkel (DE)
(74) Vertreter: Schober, Mirko

(56) Entgegenhaltungen:
- WO-A-92/00216
- DE-A1- 4 125 963
- US-A- 3 779 060

## Beschreibung

Die Erfindung betrifft ein Verfahren nach dem Oberbegriff von Anspruch 1. Ein derartiges Verfahren ist aus der DE-A-4125963 bekannt.

Es ist bekannt Radfelgen, insbesondere Schrägschulterfelgen, für Nutzfahrzeuge am stirnseitigen Ende mit einer Nut für Sprengringe zu versehen. Dabei werden die entsprechenden Felgenrohlinge, bei denen es sich in der Regel um zu einer Zylinderform aufgerollte und stumpfgeschweißte Bleche handelt, im Bereich der Stirnseite mit einer umlaufenden Nut 1 versehen (Fig. 1). US 3,779,060 beschreibt ein entsprechendes Verfahren. Zudem wird in der Regel eine zweite Nut 2 gewünscht, die gegenüber der ersten Nut 1 weiter von der Stirnseite der Felge weg, d.h. weiter innen, angeordnet und von der ersten Nut 1 durch eine Wand 3 getrennt ist (Fig. 2). Eine derartige Felge ist z.B. aus DE 41 25 963 A1 bekannt.

Zur Ausbildung dieser Wand 3 wurde in der Vergangenheit in einer ersten Variante (Fig. 3) eine umlaufende Materialanhäufung 4 im Bereich der Nut 1 angeschweißt. Die Materialanhäufung teilte die Nut 1 in eine erste Nut 1 und eine zweite Nut 2, die anschließend mittels drehender Nachbearbeitung auf die gewünschten Fertigmaße gebracht wurden. Eine weitere Möglichkeit (Fig. 4) besteht darin, einen Ring 5 mit zwei Nuten 1, 2 spanabhebend auszubilden und anschließend mit der Felge 6 zu verschweißen.

Beide genannten Vorgehensweisen erfordern mehrere Aufspannungen des Werkstücks, so daß die Fertigung von Schrägschulterfelgen hierdurch sehr arbeitsaufwendig wird.

Es ist daher Aufgabe der vorliegenden Erfindung, ein Verfahren und eine Vorrichtung anzugeben, mit denen die Fertigung entsprechender Nuten im Rahmen einer einzigen Aufspannung des Werkstücks möglich ist.

Diese Aufgabe wird durch die Merkmale des Anspruchs 1 gelöst. Vorteilhafte Ausführungsformen finden sich in den abhängigen Ansprüchen.

Erfindungsgemäß wird die Wand zwischen den beiden Nuten durch eine aus der Wand des Werkstücks heraus erfolgende Einbringung eines Materialvolumens in den Bereich einer vorab geformten ersten Nut erzeugt. Dabei wird vorzugsweise mittels einer ersten Formrolle Material aus der Wand durch einen Drückvorgang im Bereich der ersten Nut in diese hineingedrückt. Die hieraus entstehende Materialansammlung dient zum Formen einer Wand zwischen der an der Stirnseite des Werkstücks gebildeten ersten Nut und der weiter von der Stirnseite weg liegenden zweiten Nut. Beide Nuten werden im weiteren auf Fertigmaß ausgeformt.

Hierdurch wird es möglich, die beiden Nuten "aus dem Material selbst" zu fertigen. Zum einen sind keine zusätzlichen Aufspannungen des Werkstücks erforderlich, da das Werkstück lediglich umgeformt wird, zum anderen können Materialbeeinträchtigungen wie Bruchstellen vermieden werden, welche etwa durch Anschweißen von Material an das Werkstück entstehen.

Die Erfindung wird nachfolgend anhand von den Zeichnungen in den Figuren 5 bis 10 schematisch näher erläutert. Die Figuren 1 bis 4 zeigen Werkstücke nach dem Stand der Technik, die eingangs erläutert wurden.
- Figur 5 -: zeigt ein bei der Erfindung verwendetes Werkstück im Ausgangszustand in seitlicher Schnittansicht,
- Figur 6 -: zeigt das Vorformen der ersten Nut,
- Figur 7 -: zeigt das weitere Ausformen der ersten Nut durch Umformen des stirnseitigen Bereichs des Werkstücks,
- Figur 8 -: zeigt das Einbringen von Material aus dem Werkstück in den Bereich der ersten Nut,
- Figur 8a -: zeigt den in Figur 8 gezeigten Vorgang in einem vergrößerten Ausschnitt,
- Figur 9 -: zeigt das Ausformen der ersten und zweiten Nut auf Fertigmaß,
- Figur 10 -: zeigt einen anschließenden Formvorgang zur Reduzierung der Wandstärke des Werkstücks.

Zunächst wird, wie in den Figuren 5 bis 7 gezeigt, das in etwa hohlzylindrische Werkstück 7 an einem Dorn 8 fixiert, der in Drehbewegung um die Werkstücklängsachse X versetzt wird. Anschließend wird über eine Vorformrolle 9 im Stirnseitenbereich des Werkstücks 7 eine Sicke vorgeformt. Durch eine Umformeinrichtung 10, 11, die im wesentlichen aus einer in einem Winkel zur Achse X angesetzten Umformrolle 10 zum Angriff an der Innenseite des Werkstücks 7 und einem an der Außenseite des Werkstücks angreifenden Gegenelement (Gegenrolle) 11 besteht, wird der stirnseitige Endbereich 12 des Werkstücks 7 zu einer ersten Nut 1 umgeformt. Hierbei entsteht ein kragenförmiger Abschnitt an der Stirnseite des Werkstücks 7. Diese Umformung erfolgt überwiegend durch einen Stauchvorgang. Die Umformeinrichtung 10, 11 kann dabei so ausgebildet sein, daß im Bereich 12 der Stirnseite 24 der Werkstückwand durch den Stauchvorgang ein schmaler ringförmiger Abschnitt (nicht gezeigt) entsteht, welcher in einem zum Abschluß (d.h. nach Anformen der zweiten Nut 2) erfolgenden Arbeitsgang abgetrennt werden kann. Ein der geschilderten Weise entsprechendes Verfahren zum Anformen einer Nut 1 und zum Abtrennen des ringförmigen Bereichs ist in der Europäischen Patentanmeldung EP 05 008 028.2 (einigereicht am 13.04.2005) desselben Anmelders beschrieben.

Nach Anformen der Nut 1 erfolgt, wie in den Figuren 8 und 8a gezeigt, die Ausbildung der zweiten Nut 2. In Figur 8a sind dabei die folgenden Details zu erkennen: Die dortige Kontur 15 zeigt die Form des Werkstücks 7 nach Anformen der ersten Nut 1. Durch die Linie 14 ist die Sollkontur dargestellt, die das Werkstück nach Formen auf Fertigmaß erhalten soll, wobei 14a die spätere Sollform der zweiten Nut 2 andeutet. Die Linie 16 zeigt dabei die Form des Werkstücks 7, nachdem über das Formelement 20 bereits Material 22 in den Bereich 23 verdrängt worden ist.

Im einzelnen erfolgt das Ausformen der zweiten Nut wie folgt: Die Umformeinrichtung 10, 11 wird bei immer noch drehendem Dorn 8 weiterhin am Werkstück 7 gehalten. Eine Formrolle 17, die ein erstes Formelement 20 aufweist, wird nun im Bereich der ersten Nut 1 gegen das Werkstück 7 angesetzt. Das erste Formelement 20 wird dabei, wie dies in Figur 8a (Vergrößerung des Bereichs 13 in Figur 8)genauer zu sehen ist, in die erste Nut 1 gedrückt und in X-Richtung gleichzeitig vorgeschoben, so daß die Kontur 15 des Werkstücks 7 verändert wird und sich die Kontur 16 ausbildet. Hierdurch wird, wie durch die den ursprünglichen Konturverlauf des Werkstücks 7 kennzeichnende Linie 15 angedeutet, Material 22 verdrängt, welches sich, in Bewegungsrichtung des Formelements 20 betrachtet, vor diesem sammelt und den Bereich 23 mit einem Materialvolumen 19 zumindest teilweise ausfüllt. Dieses Materialvolumen 19 bildet die Trennwand zwischen der ersten Nut 1 und der zweiten Nut 2. Das Materialvolumen 19 wird durch das Element 11 daran gehindert, weiter in die erste Nut 1 in Richtung der Stirnseite des Werkstücks 7 hineinzufließen, wodurch die linke, der Stirnseite des Werkstücks 7 abgewandte Schulter 1a der Nut 1 gleichzeitig ihre Fertigmaße erhält. Ggf. kann dieser Vorgang des Verdrängens von Material 22 in den Raum 23 durch das Formelement 20 wiederholt werden, bis das Material den Bereich 23 hinter dem ersten Formelement 20 (nahezu) vollständig gefüllt hat. Hierzu steht im Werkstück 7 das gesamte über die Sollinie 14 überstehende Material zur Verfügung. Das so geschaffene Materialvolumen 19 bildet dann die Wand zwischen der ersten Nut 1 und der hierdurch gebildeten zweiten Nut 2.

Nun wird, wiederum unter Halten der Umformeinrichtung 10, 11 am Werkstück 7, mittels eines zweiten Formelements 18, welches bevorzugt an der Rolle 17 dem ersten Formelement 20 gegenüberliegend angeordnet ist, die zweite Nut 2 auf Fertigmaß ausgeformt. Falls noch nicht geschehen, kann in diesem Schritt weiteres Material in den Raum 23 hineingedrängt werden, so daß dieser schließlich vollkommen ausgefüllt ist. Das zweite Formelement 18 weist eine der gewünschten Form der zweiten Nut 2 entsprechende Profilierung auf. Dieser Vorgang ist in Figur 9 dargestellt.

Schließlich kann in einer weiteren Aufspannung, wie in Figur 10 gezeigt, die Wandstärke des Werkstücks 7 in dem an die zweite Nut angrenzenden Bereich durch eine Drückwalze 21 in einem anschließenden Drückwalzvorgang auf Sollstärke reduziert werden. Die resultierende Wandstärke ist durch die Linie 14 angedeutet.

## Patentansprüche

1. Verfahren zum Formen von einer zweiten Nut (2) im Bereich (12) des stirnseitigen Endes eines Werkstücks (7), insbesondere einer Radfelge, bei welchem das Werkstück (7) in Drehung um seine Längsachse (X) versetzt und eine erste Nut (1) durch Umformen des Bereichs (12) des stirnseitigen Endes des Werkstücks (7) angeformt wird,
**gekennzeichnet durch**
Ausbilden der zweiten Nut (2) **durch** Einbringen von Material (22) aus der Wand des Werkstücks (7) in einen Bereich (19) der ersten Nut (1).

2. Verfahren nach Anspruch 1,
**dadurch gekennzeichnet,**
**daß** das Einbringen des Materials (22) in den Bereich (19) durch Andrücken und Vorschieben eines ersten Formelements (20) gegen die Wand des Werkstücks (7) in der ersten Nut (1) erfolgt.

3. Verfahren nach Anspruch 1 oder 2,
**dadurch gekennzeichnet,**
**daß** die erste Nut (1) mittels einer Umformeinrichtung (10, 11) auf Fertigmaß geformt wird.

4. Verfahren nach Anspruch 1, 2 oder 3,
**dadurch gekennzeichnet,**
**daß** das erste Formelement (20) während des Einbringvorgangs in die erste Nut (1) gedrückt und vorgeschoben wird, so daß sich auf der der Stirnseite des Werkstücks (7) näher gelegenen Seite des ersten Formelements (20) eine Ansammlung aus verdrängtem Material (22) bildet.

5. Verfahren nach einem der vorherigen Ansprüche,
**dadurch gekennzeichnet,**
**daß** die zweite Nut (2) nach dem Einbringvorgang mittels eines zweiten Formelements (18) auf Fertigmaß geformt wird.

6. Verfahren nach einem der vorherigen Ansprüche,
**dadurch gekennzeichnet,**
**daß** der Einbringvorgang wiederholt wird.

## Claims

1. Method for forming a second groove (2) in the region (12) of the front end of a workpiece (7), in particular a wheel rim, wherein the workpiece (7) is rotated about its longitudinal axis (X) and a first groove (1) is moulded in by forming the region (12) of the front end of the workpiece (7),
**characterised by**
formation of the second groove (2) by introducing material (22) from the wall of the workpiece (7) into a region (19) of the first groove (1).

2. Method according to claim 1,
**characterised in that**
the material (22) is introduced into the region (19) by pressing and pushing a first mould element (20) against the wall of the workpiece (7) in the first groove (1).

3. Method according to either claim 1 or claim 2,
**characterised in that**
the first groove (1) is formed to its finished size using a forming means (10, 11).

4. Method according to claim 1, 2 or 3,
**characterised in that**
during the introduction process, the first mould element (20) is pressed and pushed into the first groove (1), such that displaced material (22) accumulates on the side, nearer the end face of the workpiece (7), of the first mould element (20).

5. Method according to any one of the preceding claims,
**characterised in that**
following the introduction process, the second groove (2) is formed to its finished size using a second mould element (18).

6. Method according to any one of the preceding claims,
**characterised in that**
the introduction process is repeated.

## Revendications

1. Méthode pour le formage d'une deuxième rainure (2) dans la zone de l'extrémité frontale d'une pièce à usiner (7), en particulier d'une jante de roue, dans le cadre de laquelle la pièce à usiner (7) est mise en rotation autour de son axe longitudinal (X), et une première rainure (1) y est formée par déformation de la région (12) de l'extrémité frontale de la pièce à usiner (7),
**caractérisée par**
formage de la deuxième rainure (2) en amenant dans une région (19) de la première rainure (1) de la matière (22) provenant de la paroi de la pièce à usiner (7).

2. Méthode selon la revendication 1,
**caractérisée en ce que**
le transfert de la matière (22) dans la région (19) est effectué en pressant et poussant un premier élément de formage (20) contre la paroi de la pièce à usiner (7), dans la première rainure (1).

3. Méthode selon revendication 1 ou 2,
**caractérisée en ce que**
la première rainure (1) est formée à la dimension finale au moyen d'un dispositif de déformation (10, 11).

4. Méthode selon revendication 1, 2 ou 3,
**caractérisée en ce que**
le premier élément de formage (20) est pressé et poussé dans la première rainure (1) pendant le transfert de sorte qu'une accumulation de matière refoulée (22) se forme sur le côté du premier élément de formage (20) situé à proximité du côté frontal de la pièce à usiner (7).

5. Méthode selon l'une des revendications précédentes,
**caractérisée en ce que**
la deuxième rainure (2), après le processus de transfert, est formée à la dimension finale au moyen d'un deuxième élément de formage (18).

6. Méthode selon l'une des revendications précédentes,
**caractérisée en ce que**
le processus de transfert est réitéré.
